# EUROPÄISCHE PATENTSCHRIFT

(11) **EP 4 051 831 B1**
(45) Veröffentlichungstag und Bekanntmachung des Hinweises auf die Patenterteilung: **10.01.2024**
(21) Anmeldenummer: 20800778.1
(22) Anmeldetag: 28.10.2020
(51) Int. Cl.: D01D 5/00, D01D 5/26

(54) **VORRICHTUNG ZUR HERSTELLUNG VON ELEKTROGESPONNENEN POLYMERKURZFASERN**
DEVICE FOR PRODUCING ELECTROSPUN SHORT POLYMER FIBRES
DISPOSITIF POUR FABRIQUER DES FIBRES COURTES DE POLYMÈRE ÉLECTROFILÉES

(30) Priorität: 28.10.2019 AT 509262019
(43) Veröffentlichungstag der Anmeldung: 07.09.2022
(73) Patentinhaber: ITK - Innovative Technologies by Klepsch GmbH, 5721 Piesendorf (AT)
(72) Erfinder: KLEPSCH, Wilhelm, 5710 Kaprun (AT); BERGHOLD, Michael, 5710 Kaprun (AT); KLEPSCH, Björn, 1030 Wien (AT); EISENMANN, Christian, 5760 Saalfelden (AT); GRUGGER, Marco, 5700 Zell am See (AT)
(74) Vertreter: Hübscher & Partner Patentanwälte GmbH
(86) Internationale Anmeldenummer: PCT/AT2020/060382
(87) Internationale Veröffentlichungsnummer: WO 2021/081573

(56) Entgegenhaltungen:
- WO-A1-2006/089529
- CN-A- 109 306 528
- JP-A- 2012 052 271

## Beschreibung

### Technisches Gebiet

Die Erfindung bezieht sich auf eine Vorrichtung zur Herstellung elektrogesponnener Polymerkurzfasern, mit einer Dosierelektrode und einem der Dosierelektrode in Dosierrichtung gegenüberliegenden Kollektormedium.

### Stand der Technik

Zur Herstellung thermoplastischer Polymerfasern sind sogenannte Elektrospinnvorrichtungen bekannt, die eine Dosierelektrode zur Abgabe einer Polymerlösung bzw. einer Polymerschmelze und einer der Dosierelektrode in Dosierrichtung gegenüberliegenden Kollektorplatte aufweisen. In einem sich zwischen der Dosierelektrode und der als Gegenelektrode wirkenden Kollektorplatte erstreckenden Abzugsbereich wird ein elektrisches Feld angelegt, wodurch die polymeren Lösungs- oder Schmelzetropfen an der Dosierelektrode elektrostatisch aufgeladen und unter dem Einfluss des elektrischen Feldes verstreckt werden, bis sich ein dünner Strahl in Dosierrichtung zur Kollektorplatte hin entwickelt. Durch Verdunstung des Lösungsmittels bzw. durch Erstarren der Schmelze entstehen Polymerfasern, die sich auf der Kollektorplatte ablegen.

Um in weiterer Folge Kurzfasern in einer lagerfähigen Form zu erhalten, können die zuvor elektrogesponnenen Polymerfasern zunächst einer auf einem Ethanol/Wasser-Gemisch basierenden Lagerflüssigkeit aufgegeben werden, die mitsamt den Polymerfasern unterhalb der Glasübergangstemperatur der Polymerfasern gekühlt wird, wie dies beispielsweise in der WO 2016128195 A1 beschrieben wird. Mithilfe eines Mixers werden die temperaturbedingt spröden Polymerfasern anschließend zu Kurzfasern zerkleinert und in der Lagerflüssigkeit dispergiert. Relevante Informationen enthalten auch die Dokumente WO 2006/089529 A1, CN 109 306 528 A und JP 2012 052271 A. Nachteilig ist allerdings, dass eine Herstellung elektrogesponnener Polymerkurzfasern bislang nur in einem zeitaufwändigen, diskontinuierlichen Prozess möglich ist, weil zunächst ein Primärfaserknäuel bzw. ein Primärfaservlies gesponnen werden muss, das erst in einem gesonderten Verfahrensschritt zu Kurzfasern weiterverarbeitet werden kann.

### Darstellung der Erfindung

Der Erfindung liegt somit die Aufgabe zugrunde, eine Vorrichtung der eingangs geschilderten Art zu schaffen, die eine kontinuierliche Herstellung elektrogesponnener Polymerkurzfasern ermöglicht.

Die Erfindung löst die gestellte Aufgabe dadurch, dass dem Kollektormedium in Dosierrichtung ein wenigstens auf Erweichungstemperatur des Polymers beheizbares Schneidgitter vorgelagert ist, dessen Maschenweite der Mindestfaserlänge entspricht.

Zufolge dieser Merkmale können Kurzfasern innerhalb eines Verfahrensschrittes kontinuierlich erzeugt werden, weil eine sich in dem zwischen Dosierelektrode und Kollektormedium erstreckenden Abzugsbereich entwickelnde Primärfaser zunächst auf das beheizbare Schneidgitter trifft und beim Passieren desselben zu Kurzfasern geschnitten wird, die anschließend auf dem Kollektormedium abgelegt werden. Die Primärfaser beschreibt im Abzugsbereich aufgrund von elektrostatisch bedingten Biegeinstabilitäten im Wesentlichen eine Bahnkurve, die einen sich in Dosierrichtung erstreckenden Kegel als Einhüllende aufweist. Folglich trifft die Primärfaser das Schneidgitter in der Regel so unter einem gegenüber der Schneidgitterebene spitzen Auftrittswinkel, dass die die einzelnen Gitteröffnungen bzw. Gittermaschen jeweils einfassenden Umrandungsabschnitte entsprechende Schnittkanten für die auftreffende Primärfaser bilden. Da die Primärfaser zudem lokal an einem mit der jeweiligen Gittermasche in Kontakt stehenden Fasertrennabschnitt auf oder über die Erweichungstemperatur des Polymers erwärmt wird, kann somit ein problemloses Zerkleinern der Primärfaser an den Gittermaschen erfolgen. Die dadurch gebildeten Kurzfasern werden in weiterer Folge auf dem Kollektormedium abgelegt. Dabei kann das Kollektormedium beispielsweise auch eine Flüssigkeit sein, die durch Erdung das Bezugspotential bzw. die Gegenelektrode zur Dosierelektrode bildet. Die Flüssigkeit kann eine entsprechende Lagerflüssigkeit, beispielsweise ein Ethanol/Wasser-Gemisch sein, sodass die Kurzfasern direkt in dieser abgelegt und darin dispergiert werden können. Um in einem kontinuierlichen Prozess lagerfähige Kurzfaserdispersionen zu erhalten, die in weiterer Folge problemlos weiterverarbeitet werden können, kann der die Lagerflüssigkeit aufweisende Kollektorbehälter einen Flüssigkeitsauslauf umfassen, über den die Lagerflüssigkeit mitsamt den darin dispergierten Kurzfasern beispielsweise zu einer Abfülleinrichtung weitergeleitet werden kann. Obwohl das Vorsehen eines Heizelementes aufgrund der Bildung von Konvektionsströmen grundsätzlich zu einer Luftmassenerwärmung und -bewegung im Abzugsbereich führt, was wiederum in einer Beeinträchtigung der Flugbahn der Primärfaser bzw. einem vorzeitigen Erstarren des Polymers an der Dosierelektrode resultieren kann, hat sich gezeigt, dass ein Aufheizen des Schneidgitters auf eine Temperatur in einem Bereich von +- 20% der Erweichungstemperatur, vorzugsweise auf die Erweichungstemperatur des Polymers den Herstellungsprozess nicht beeinträchtigt. Unter der Erweichungstemperatur wird insbesondere die Schmelztemperatur bei teilkristallinen Polymeren respektive die Glasübergangstemperatur bei amorphen Polymeren verstanden.

Um bei einfachen konstruktiven Maßnahmen die Häufigkeit der erzeugten Kurzfasern gemäß einer Wahrscheinlichkeitsdichtefunktion bezogen auf die Faserlängenverteilung zu erhöhen, wird vorgeschlagen, dass das Schneidgitter eine Maschenweite von wenigstens 5 µm aufweist. Es hat sich gezeigt, dass sich die Faserlängenverteilung der erzeugten Kurzfasern durch eine Änderung der Maschenweite des Schneidgitters beeinflussen lässt, wobei allerdings unterhalb einer Maschenweite von 5 µm die Primärfaser nicht mehr geschnitten wird, sondern aufgrund der erhöhten spezifischen Oberfläche des Schneidgitters auf diesem abgelegt wird und gegebenenfalls verdampft, bevor etwaige Kurzfasern auf dem Kollektormedium landen können. Obwohl der Auftrittswinkel der Primärfaser auf die Gittermaschen die Kurzfaserlänge grundsätzlich beeinflusst, kann bei vorgegebener Maschenweite x insbesondere die Häufigkeit der Kurzfasern mit Faserlängen I in einem Bereich x≤ I ≤ x*√2 erhöht werden, wobei die Maschenweite x wenigstens 5µm beträgt. Da für den Schnittprozess lediglich die Projektion der Maschenweite auf die Normalebene zur Dosierrichtung entscheidend ist, kann mithilfe eines Schneidgitters mit vorgegebener Maschenweite auch innerhalb gewisser Grenzen die Faserlängenverteilung gesteuert werden, indem das Schneidgitter aus jener Normalebene heraus geneigt wird.

Um insbesondere günstige Prozessbedingungen bei Verwendung einer Lagerflüssigkeit als Kollektormedium zu erreichen, empfiehlt es sich, dass das Schneidgitter als elektrischer Heizwiderstand und als Gegenelektrode zur Dosierelektrode ausgebildet ist. Zufolge dieser Maßnahmen wird ein elektrisches Feld zwischen dem Schneidgitter und der Dosierelektrode aufgebaut. Das Schneidgitter wird dabei zwischen zwei Anschlusspolen von einem Heizstrom durchflossen, der durch zwei unterschiedliche, an das Schneidgitter angelegte elektrische Potentiale erzeugt wird, die sich wesentlich vom jenem der Dosierelektrode unterscheiden, sodass die Heizströme den Elektrospinnvorgang nicht beeinflussen. Beispielsweise kann das Schneidgitter mit einem Anschlusspol geerdet sein. Dadurch, dass die elektrischen Ladungen der Kurzfasern bereits zum Großteil am Schneidgitter neutralisiert werden, können die erzeugten Kurzfasern ohne eine hinderliche Beeinflussung durch elektrische Kräfte auf dem Kollektormedium abgelegt oder in dieses eingebracht werden. Insbesondere bei der Verwendung einer Lagerflüssigkeit als Kollektormedium kann das Verfahren somit unabhängig von deren elektrischer Leitfähigkeit durchgeführt werden und ohne dass das Kollektormedium selbst als Gegenelektrode fungieren muss.

Die Stabilität sowie Kontinuität des Herstellungsprozesses lässt sich insbesondere bei Verwendung von Polymeren mit hohen Schmelztemperaturen weiter verbessern, wenn ein sich zwischen der Dosierelektrode und dem Schneidgitter erstreckender Abzugsbereich über ein Temperierfluid kühlbar ist. Dadurch kann beispielsweise einem unerwünschten, die Flugbahn der Primärfaser beeinträchtigendem Aufheizen der Luft im Abzugsbereich zufolge des beheizten Schneidgitters entgegengewirkt und somit ein stabilerer Herstellungsprozess erzielt werden. Beispielsweise kann der Abzugsbereich durch Zufuhr von gekühlter Luft entsprechend temperiert werden, wobei die Strömungsgeschwindigkeit so zu wählen ist, dass die Verstreckung der Primärfaser nicht beeinträchtigt wird. Im Falle eines Einsatzes von Polymerlösungen können die Prozessbedingungen weiter verbessert werden, wenn die Dosierelektrode selbst über ein Temperierfluid gekühlt, beispielsweise von einem Kühlluftstrom umspült wird. Dadurch kann verhindert werden, dass das Lösungsmittel vorzeitig verdampft und das freigegebene Polymer die Dosierelektrode verstopft.

Die Erfindung bezieht sich auch auf ein Verfahren zur Herstellung von Polymerkurzfasern mit einer erfindungsgemäßen Vorrichtung. Dabei wird zunächst ein elektrisches Feld zwischen einer Dosierelektrode zur Abgabe einem Polymersystem und einem Kollektormedium zur Ablage der gesponnenen Fasern erzeugt. Zufolge des elektrischen Feldes wird eine Primärfaser von der Dosierelektrode abgezogen. Unter einem Polymersystem wird in diesem Zusammenhang das polymere Ausgangsmaterial zur Herstellung der Fasern verstanden, also insbesondere wasserlösliche, lösungsmittelbasierende sowie schmelzbare Polymere zusammen mit etwaigen Additiven und Füllstoffen. Die Primärfaser abschnittsweise wenigstens auf die Erweichungstemperatur des Polymers erhitzt und dabei zu Kurzfasern geschnitten, wonach die Kurzfasern auf dem Kollektormedium abgelegt werden. Besonders günstige Bedingungen ergeben sich, wenn die Kurzfasern auf einem Lagerfluid, beispielsweise ein flüssiges Ethanol/Wasser-Gemisch, als Kollektormedium abgelegt und darin dispergiert werden. Die so gewonnene, lagerfähige Kurzfaserdispersion kann in weiterer Folge problemlos weiterverarbeitet werden, beispielsweise zur Herstellung von Filtermaterialien.

### Kurze Beschreibung der Erfindung

In der Zeichnung ist der Erfindungsgegenstand beispielsweise dargestellt, und zwar in einer schematischen Darstellung einer erfindungsgemäßen Vorrichtung.

### Wege zur Ausführung der Erfindung

Eine erfindungsgemäße Vorrichtung umfasst eine Dosierelektrode 1 und einem der Dosierelektrode 1 in Dosierrichtung 2 gegenüberliegenden Kollektormedium 3. Das Kollektormedium kann eine Lagerflüssigkeit für die erzeugten Kurzfasern sein, beispielsweise ein in einem Kollektorbehälter 4 befindliches Ethanol/WasserGemisch. Dem Kollektormedium 3 ist in Dosierrichtung 2 ein wenigstens auf Erweichungstemperatur des Polymers beheiztes Schneidgitter 5 vorgelagert, dessen Maschenweite der Mindestfaserlänge der erzeugten Kurzfasern entspricht.

Zur Herstellung von elektrogesponnenen Polymerkurzfasern können verschiedene Polymersysteme als Ausgangsmaterial, insbesondere wasserlösliche, lösungsmittelbasierende sowie schmelzbare Polymere zusammen mit etwaigen Additiven und Füllstoffen eingesetzt werden. Um beispielsweise Fasern auf Basis von Polymethylmethacrylat zu erhalten, kann als Ausgangsmaterial eine Polymerlösung dienen, die Massenanteile von ca. 20 % an Polymethylmethacrylat, ca. 55 % an Essigsäure und ca. 25 % an Ethylacetat sowie gegebenenfalls zusätzliche Additive umfasst. Die Erweichungstemperatur wäre im Fall des amorphen Polymethylmethacrylats dessen Glasübergangstemperatur, die bei etwa 100° - 110° C liegt.

Zwischen der Dosierelektrode 1 und dem beheizten Schneidgitter 5 und / oder dem Kollektormedium 3 wird zur Erzeugung eines elektrischen Feldes eine Spannung angelegt, die zwischen 20 kV und 30 kV liegen kann. Die Polymerlösung wird mit einem Durchsatz von 3 ml/Stunde bis 9 ml/Stunde über die Dosierelektrode 1 dem Abzugsbereich 6 zugeführt, wodurch der sich an der Dosierelektrode 1 bildende Polymertropfen elektrostatisch aufgeladen und unter dem Einfluss des elektrischen Feldes verstreckt wird. Dabei entwickelt sich eine Primärfaser 7, die im Abzugsbereich 6 aufgrund von elektrostatisch bedingten Biegeinstabilitäten im Wesentlichen eine Bahnkurve beschreibt, die einen sich in Dosierrichtung 2 erstreckenden Kegel als Einhüllende aufweist, wie dies in der Zeichnung schematisch angedeutet wird.

Die Primärfaser 7 wird durch das Schneidgitter 5 abschnittsweise wenigstens auf die Erweichungstemperatur des Polymers erhitzt und dabei zu Kurzfasern geschnitten, indem die Primärfaser 7 das Schneidgitter 5 so unter einem gegenüber der Schneidgitterebene spitzen Auftrittswinkel trifft, dass die die einzelnen Gitteröffnungen bzw. Gittermaschen jeweils einfassenden Umrandungsabschnitte entsprechende Schnittkanten für die auftreffende Primärfaser 7 bilden. Die dadurch erzeugten, in der Zeichnung nicht näher dargestellten Kurzfasern werden in weiterer Folge auf dem Kollektormedium 3 abgelegt und darin dispergiert, sodass die so gewonnene Kurzfaserdispersion problemlos weiterverarbeitet werden kann, beispielsweise als Sprühbasis zur Herstellung von Filtermaterialien. Hierfür kann der Kollektorbehälter 4 einen entsprechenden Flüssigkeitsablauf aufweisen, über den die Lagerflüssigkeit mitsamt den darin dispergierten Kurzfasern zu einer Abfülleinrichtung weitergeleitet werden kann.

Die Faserlängenverteilung lässt sich beispielsweise über die Maschenweite der Gittermaschen des Schneidgitters 5 beeinflussen. Um demnach die Häufigkeit der erzeugten Kurzfasern gemäß einer Wahrscheinlichkeitsdichtefunktion bezogen auf die Faserlängenverteilung zu erhöhen kann das Schneidgitter 5 eine Maschenweite von wenigstens 5 µm aufweisen.

Günstige Prozessbedingungen ergeben sich, wenn das Schneidgitter 5 als elektrischer Heizwiderstand und als Gegenelektrode zur Dosierelektrode 1 ausgebildet ist. Zwischen zwei Anschlusspolen einer Versorgungseinheit 8 für das Schneidgitter 5 wird dieses von einem Heizstrom durchflossen, der durch zwei unterschiedliche, an das Schneidgitter 5 angelegte elektrische Potentiale erzeugt wird.

Gemäß einigen Ausführungsformen kann die Dosierelektrode 1 und / oder der sich zwischen der Dosierelektrode 1 und dem Schneidgitter 5 erstreckende Abzugsbereich 6 über ein Temperierfluid gekühlt werden. Dadurch kann einem unerwünschten, die Flugbahn der Primärfaser 7 beeinträchtigendem Aufheizen der Luft im Abzugsbereich 6 zufolge des beheizten Schneidgitters 5 sowie einer Verstopfung der Dosierelektrode 1 entgegengewirkt werden, wodurch sich ein stabilerer Herstellungsprozess erzielen lässt.

## Patentansprüche

1. Vorrichtung zur Herstellung von elektrogesponnenen Polymerkurzfasern, mit einer Dosierelektrode (1) und einem der Dosierelektrode (1) in Dosierrichtung (2) gegenüberliegenden Kollektormedium (3), **dadurch gekennzeichnet, dass** dem Kollektormedium (3) in Dosierrichtung (2) ein wenigstens auf Erweichungstemperatur des Polymers beheizbares Schneidgitter (5) vorgelagert ist, dessen Maschenweite der Mindestfaserlänge entspricht.

2. Vorrichtung nach Anspruch 1, **dadurch gekennzeichnet, dass** das Schneidgitter (5) eine Maschenweite von wenigstens 5µm aufweist.

3. Vorrichtung nach Anspruch 1 oder 2, **dadurch gekennzeichnet, dass** das Schneidgitter (5) als elektrischer Heizwiderstand und als Gegenelektrode zur Dosierelektrode (1) ausgebildet ist.

4. Vorrichtung nach einem der Ansprüche 1 bis 3, **dadurch gekennzeichnet, dass** die Dosierelektrode (1) und / oder ein sich zwischen der Dosierelektrode (1) und dem Schneidgitter (5) erstreckender Abzugsbereich (6) über ein Temperierfluid kühlbar ist.

5. Verfahren zur Herstellung von elektrogesponnenen Polymerkurzfasern, mit einer Vorrichtung nach einem der vorangegangenen Ansprüche, wobei ein elektrisches Feld zwischen einer Dosierelektrode (1) für ein Polymersystem und einem Kollektormedium (3) zur Ablage der gesponnenen Fasern erzeugt wird, **dadurch gekennzeichnet, dass** zufolge des elektrischen Feldes zunächst eine Primärfaser (7) von der Dosierelektrode (1) abgezogen und die Primärfaser (7) durch abschnittsweises Erhitzen wenigstens auf die Erweichungstemperatur des Polymers zu Kurzfasern geschnitten wird, wonach die Kurzfasern auf dem Kollektormedium (3) abgelegt werden.

6. Verfahren nach Anspruch 5, **dadurch gekennzeichnet, dass** die Kurzfasern auf einem Lagerfluid als Kollektormedium (3) abgelegt und darin dispergiert werden.

## Claims

1. Device for producing electrospun polymer short fibres, having a dosing electrode (1) and a collector medium (3) located opposite the dosing electrode (1) in dosing direction (2), **characterized in that** a cutting grid (5), which can be heated at least to the softening temperature of the polymer and whose mesh size corresponds to the minimum fibre length, is located upstream of the collector medium (3) in the dosing direction (2).

2. Device according to claim 1, **characterized in that** the cutting grid (5) has a mesh size of at least 5 µm.

3. Device according to claim 1 or 2, **characterized in that** the cutting grid (5) is designed as an electrical heating resistor and as a counter-electrode to the dosing electrode (1).

4. Device according to one of claims 1 to 3, **characterized in that** the dosing electrode (1) and/or a draw-off region (6) extending between the dosing electrode (1) and the cutting grid (5) is coolable via a tempering fluid.

5. Method for producing electrospun polymer short fibres, with a device according to one of the preceding claims, wherein an electric field is generated between a dosing electrode (1) for a polymer system and a collector medium (3) for depositing the spun fibres, **characterized in that**, as a result of the electric field, a primary fiber (7) is first drawn off from the dosing electrode (1) and the primary fiber (7) is cut into short fibers by sectional heating ) at least to the softening temperature of the polymer, after which the short fibers are deposited on the collector medium (3).

6. Method according to claim 5, **characterized in that** the short fibres are deposited on a storage fluid as collector medium (3) and dispersed therein.

## Revendications

1. Dispositif pour la fabrication de fibres courtes polymères électrofilées, comprenant une électrode de dosage (1) et un fluide collecteur (3) opposé à l'électrode de dosage (1) dans la direction de dosage (2), **caractérisé en ce qu'**une grille de coupe (5) dont l'ouverture de maille correspond à la longueur minimum des fibres et pouvant être chauffée au moins à la température de ramollissement du polymère est posée devant le fluide collecteur (3) dans la direction de dosage (2).

2. Dispositif selon la revendication 1, **caractérisé en ce que** la grille de coupe (5) présente une ouverture de maille d'au moins 5 µm.

3. Dispositif selon la revendication 1 ou 2, **caractérisé en ce que** la grille de coupe (5) est configurée comme une résistance de chauffage électrique et comme une contre-électrode opposée à l'électrode de dosage (1).

4. Dispositif selon une des revendications 1 à 3, **caractérisé en ce que** l'électrode de dosage (1) et/ou une zone d'écoulement (6) s'étendant entre l'électrode de dosage (1) et la grille de coupe (5) peuvent être refroidies par un thermofluide.

5. Procédé pour la fabrication de fibres courtes polymères électrofilées avec un dispositif selon une des revendications précédentes, selon lequel un champ électrique est généré entre une électrode de dosage (1) pour un système polymère et un fluide collecteur (3) pour la collecte des fibres filées, **caractérisé en ce que**, du fait du champ électrique, une fibre primaire (7) est d'abord étirée par l'électrode de dosage (1) et la fibre primaire (7) est ensuite découpée en fibres courtes par le chauffage par sections au moins à la température de ramollissement du polymère, après quoi les fibres courtes sont déposées sur le fluide collecteur (3).

6. Procédé selon la revendication 5, **caractérisé en ce que** les fibres courtes sont déposées sur un fluide porteur faisant office de fluide collecteur (3) et dispersées dans celui-ci.
